# EUROPÄISCHE PATENTSCHRIFT

(11) **EP 4 081 377 B1**
(45) Veröffentlichungstag und Bekanntmachung des Hinweises auf die Patenterteilung: **06.03.2024**
(21) Anmeldenummer: 20839067.4
(22) Anmeldetag: 22.12.2020
(51) Int. Cl.: B26B 21/12, B26B 21/52

(54) **FRISIERMESSER ZUM FRISIEREN VON KOPFHAAREN**
HAIRDRESSING RAZOR FOR STYLING HEAD HAIR
RASOIR DE COIFFURE POUR COIFFER LES CHEVEUX

(30) Priorität: 23.12.2019 DE 102019135673
(43) Veröffentlichungstag der Anmeldung: 02.11.2022
(73) Patentinhaber: The Calligraphy Cut Company GmbH, 59302 Oelde (DE)
(72) Erfinder: BRORMANN, Frank, 59302 Oelde (DE)
(74) Vertreter: BSB Patentanwälte Schütte & Engelen Partnerschaft mbB
(86) Internationale Anmeldenummer: PCT/EP2020/087656
(87) Internationale Veröffentlichungsnummer: WO 2021/130240

(56) Entgegenhaltungen:
- DE-C- 941 118
- US-A- 2 814 865
- US-A- 3 358 367
- US-A1- 2006 085 986

## Beschreibung

Die vorliegende Erfindung betrifft ein Frisiermesser zum Frisieren von Kopfhaaren mit wenigstens einem Griff und mit wenigstens einem mit dem Griff verbundenen Messerkopf. In dem Messerkopf ist wenigstens eine Frisierklinge mit wenigstens einer Schneidkante aufgenommen.

Das Schneiden von Kopfhaaren mit einem solchen Frisiermesser bietet gegenüber einem Haarschnitt mit einer Schere in der Regel viele Vorteile. Während die Handhabung beim Frisieren durch den zurückversetzten Arbeitsabschnitt besonders sicher ist, stellt der Klingenwechsel mitunter eine Gefahrenquelle dar. Besonders das Entkoppeln der Messerkopfteile zum Entnehmen bzw. Einlegen der Frisierklinge aus dem Messerkopf muss in der Regel mit Sorgfalt ausgeführt werden, um Schnittverletzungen zu vermeiden.

Ein gattungsgemäßes Frisiermesser ist in der US 3,358,367 A gezeigt.

Demgegenüber ist es die Aufgabe der vorliegenden Erfindung, die Handhabung eines solchen Frisiermessers zu verbessern und insbesondere den Klingenwechsel zu vereinfachen und sicherer zu gestalten.

Diese Aufgabe wird gelöst durch einen Frisiermesser mit den Merkmalen des Anspruchs 1. Bevorzugte Merkmale sind Gegenstand der Unteransprüche. Weitere Vorteile und Merkmale ergeben sich aus der allgemeinen Beschreibung der Erfindung und der Beschreibung der Ausführungsbeispiele.

Das erfindungsgemäße Frisiermesser dient zum Frisieren von Haaren und vorzugsweise von Kopfhaaren. Das Frisiermesser umfasst wenigstens einen Messerkopf und wenigstens einen insbesondere seitlich an dem Messerkopf angeordneten Griff. Der Griff umfasst insbesondere einen länglichen Stiel oder ist als ein solcher ausgebildet. An wenigstens einer Längsseite des Messerkopfes ist wenigstens ein Arbeitsabschnitt angeordnet. Der Arbeitsabschnitt ist gegenüber einer Fluchtlinie der Längsseite zurückversetzt. In dem Messerkopf ist wenigstens eine Frisierklinge mit wenigstens einer Schneidkante aufnehmbar. Die Frisierklinge ist in dem Messerkopf derart anordenbar, dass deren Schneidkante im Arbeitsabschnitt wenigstens teilweise freiliegt und über die Fluchtlinie nicht hinausragt. Der Messerkopf umfasst wenigstens zwei mittels wenigstens einer Arretiereinrichtung lösbar aneinander koppelbare Messerkopfteile. Der Messerkopf umfasst wenigstens ein erstes Messerkopfteil und wenigstens ein zweites Messerkopfteil. Dabei umfasst die Arretiereinrichtung wenigstens einen Arretiermechanismus. Der Arretiermechanismus ist über wenigstens ein Bedienelement insbesondere manuell betätigbar. Dabei wird das Bedienelement durch wenigstens einen Teil des Griffs, insbesondere durch den Griff selbst, bereitgestellt. Dabei ist durch eine Betätigung des Bedienelements der Arretiermechanismus wenigstens von einer Gebrauchsstellung in eine Lösestellung überführbar, um die aneinander gekoppelten Messerkopfteile voneinander lösen zu können. Insbesondere umfasst der Arretiermechanismus wenigstens ein Sicherungselement, welches zum Einnehmen der Gebrauchsstellung mittels des Bedienelements an dem zweiten Messerkopfteil festlegbar ist und welches sich in der Gebrauchsstellung wenigstens von dem ersten Messerkopfteil wenigstens teilweise in das zweite Messerkopfteil erstreckt. Insbesondere weist das erste Messerkopfteil wenigstens eine Durchgangsöffnung auf, durch welche sich das Sicherungselement derart erstreckt, dass ein Ende des Sicherungselements mit dem Griff verbunden ist und das andere Ende des Sicherungselements mit dem zweiten Messerkopfteil verbindbar ist.

Das erfindungsgemäße Frisiermesser bietet viele Vorteile. Einen erheblichen Vorteil bietet die Arretiereinrichtung und deren Betätigung über das in den Griff integrierte Bedienelement. Dadurch kann ein Klingenwechsel zügig und komfortabel und zugleich besonders sicher durchgeführt werden. Zugleich wird die besondere Ergonomie und Handhabung des Frisiermessers durch eine solche Arretiereinrichtung nicht ungünstig beeinflusst. Besonders vorteilhaft ist auch, dass die Erfindung konstruktiv unaufwendig und wirtschaftlich umgesetzt werden kann und besonders unanfällig für Störungen ist.

Vorzugsweise ist durch wenigstens eine Betätigung des Bedienelements der Arretiermechanismus von der Lösestellung in die Gebrauchsstellung überführbar, um die Messerkopfteile aneinander zu koppeln. Dadurch können die Vorteile der Erfindung auch für das Koppeln der Messerkopfteile nach Einlegen der Klinge genutzt werden. In der Gebrauchsstellung sind die Messerkopfteile insbesondere lösbar, aber nicht unbeabsichtigt bzw. nicht ohne Betätigung des Bedienelements lösbar aneinandergekoppelt. In der Gebrauchsstellung sind die Messerkopfteile insbesondere werkzeugfrei lösbar gekoppelt. Besonders bevorzugt ist der Arretiermechanismus mittels wenigstens einer Drehbewegung des Bedienelements bestimmungsgemäß betätigbar bzw. bedienbar. Insbesondere ist der Arretiermechanismus mittels der Drehbewegung von der Gebrauchsstellung in die Lösestellung und/oder von der Lösestellung in die Gebrauchsstellung überführbar. Die Drehbewegung erfolgt insbesondere durch eine Drehbewegung des Griffs. Insbesondere erfolgt die Drehbewegung um eine Längsachse des Griffs. Insbesondere entspricht eine Rotationsachse der Drehbewegung der Längsachse des Griffs. Die Rotationsachse kann auch parallel zur Längsachse des Griffs sein. Insbesondere ist die Rotationsachse parallel zur Längsseite und/oder zur Fluchtlinie des Messerkopfes und/oder der Schneidkante der Frisierklinge. Eine solche Ausgestaltung bietet eine besonders vorteilhafte Betätigung des Arretiermechanismus.

Insbesondere wird das Bedienelement durch wenigstens einen länglichen Teilabschnitt des Griffs bereitgestellt. Insbesondere verläuft der längliche Teilabschnitt dabei über wenigstens ein Viertel oder wenigstens die Hälfte oder wenigstens drei Viertel und vorzugsweise über die gesamte Länge des Griffs. Besonders bevorzugt wird das Bedienelement durch den Griff selbst bereitgestellt. Insbesondere ist wenigstens der Teilabschnitt drehbar. Vorzugsweise ist der gesamte Griff drehbar. Es ist möglich, dass der Teilabschnitt des Griffs drehbar ist, während der übrige Abschnitt des Griffs während der Drehbewegung ortsfest verbleibt. Möglich ist auch, dass das Bedienelement durch wenigstens einen am Griff angeordneten Hebel und/oder wenigstens einen Schalter oder dergleichen bereitgestellt wird. Insbesondere ist der Teilabschnitt in den Griff integriert.

Insbesondere ist der Arretiermechanismus dazu geeignet und ausgebildet, das zweite Messerkopfteil kraftschlüssig und/oder formschlüssig an dem ersten Messerkopfteil zu sichern. Eine Gewindeverbindung wird im Rahmen der vorliegenden Erfindung als ein Kraftschluss angesehen. Das mit der Gewindeverbindung ausgestattete Bauteil, beispielsweise das nachfolgend beschriebene Sicherungselement, stellt dabei insbesondere auch eine formschlüssige Verbindung der Messerkopfteile bereit. Möglich ist auch, dass der Kraftschluss und/oder Formschluss durch eine andere geeignete Verbindung bereitgestellt wird.

Der Arretiermechanismus ist vorzugsweise dazu geeignet und ausgebildet, das zweite Messerkopfteil in einer Linearbewegung und/oder ebenenparallel zum ersten Messerkopfteil in die Gebrauchsstellung zu bewegen. Insbesondere wird die Gebrauchsstellung dadurch erreicht, dass das zweite Messerkopfteil linear bewegt wird. Insbesondere erfolgt die Linearbewegung ebenenparallel zum ersten Messerkopfteil. Insbesondere wird das zweite Messerkopfteil durch eine entgegengesetzte Linearbewegung in die Lösestellung bewegt. Eine lineare Führung erfolgt dabei insbesondere durch ein Sicherungselement des Arretiermechanismus und/oder durch eine Formschlusseinrichtung, wie sie nachfolgend näher beschrieben werden. Das bietet ein besonders komfortables und sicheres Lösen bzw. Befestigen der Messerkopfteile. Möglich sind auch andere Bewegungsarten, z. B. eine Schwenkbewegung.

In einer besonders vorteilhaften Ausgestaltung ist durch ein betriebsgemäßes Befestigen des Griffs an dem ersten Messerkopfteil zugleich auch das zweite Messerkopfteil an dem ersten Messerkopfteil mittels des Arretiermechanismus festlegbar bzw. sicherbar. Insbesondere erfolgt durch das Festlegen des zweiten Messerkopfteils an dem ersten Messerkopfteil zugleich auch das betriebsgemäße Befestigen des Griffs an dem ersten Messerkopfteil. Insbesondere ist die Befestigung des Griffs mit dem Arretiermechanismus mechanisch gekoppelt. Insbesondere stellt die Arretiereinrichtung eine Befestigungseinrichtung für den Griff bereit. Insbesondere wird dadurch, dass das Bedienelement betätigt wird, zugleich auch der Griff am ersten Messerkopfteil befestigt.

Der Arretiermechanismus umfasst insbesondere wenigstens ein Sicherungselement. Insbesondere ist das Sicherungselement zum Einnehmen der Gebrauchsstellung mittels des Bedienelements an dem zweiten Messerkopfteil festlegbar und vorzugsweise mit dem zweiten Messerkopfteil verschraubbar. Insbesondere erstreckt sich das Sicherungselement wenigstens in der Gebrauchsstellung wenigstens von dem ersten Messerkopfteil in das zweite Messerkopfteil (bzw. zu dem zweiten Messerkopfteil). Das bietet eine besonders vorteilhafte Befestigung der Messerkopfteile. In der Gebrauchsstellung ist das Sicherungselement insbesondere an dem ersten Messerkopfteil und an dem zweiten Messerkopfteil festgelegt. Dabei ist das Sicherungselement insbesondere mittels einer kraftschlüssigen und/oder formschlüssigen Verbindung festgelegt. Insbesondere ist das zweite Messerkopfteil in der Gebrauchsstellung mit einer kraftschlüssigen und/oder formschlüssigen Verbindung an dem ersten Messerkopfteil festgelegt.

Das Sicherungselement ist insbesondere wenigstens abschnittsweise im Griff angeordnet. Das Sicherungselement verläuft insbesondere entlang der Längsachse durch den Griff. Das Sicherungselement erstreckt sich insbesondere wenigstens in der Gebrauchsstellung durch das erste Messerkopfteil in das zweite Messerkopfteil. Insbesondere ist eine Längsachse des Sicherungselements parallel zur Längsachse des Griffs angeordnet oder verläuft entlang der Längsachse des Griffs.

Insbesondere umfasst der Arretiermechanismus wenigstens zwei Koppelabschnitte, wobei an den Messerkopfteilen jeweils wenigstens ein Koppelabschnitt angeordnet ist. Das Sicherungselement ist dabei insbesondere dazu geeignet und ausgebildet, die beiden Koppelabschnitte lösbar miteinander zu verbinden. Insbesondere ist das Sicherungselement lösbar mit den beiden Koppelabschnitten verbindbar. Insbesondere sind der Koppelabschnitt und das Messerkopfteil einstückig, vorzugsweise werkstoffeinstückig, miteinander verbunden. Insbesondere ist das Sicherungselement mittels des Bedienelements bedienbar.

Insbesondere ist das Sicherungselement wenigstens in einen der beiden Koppelabschnitte, bevorzugt in den Koppelabschnitt des zweiten Messerkopfteils (gegebenenfalls auch in den Koppelabschnitt des ersten Messerkopfteils), einschraubbar oder darin einsteckbar oder daran verrastbar oder dergleichen. Insbesondere ist das Sicherungselement durch den Koppelabschnitt des ersten Messerkopfteils durchsteckbar. Es kann auch ein anderer geeigneter Mechanismus vorgesehen sein, welcher dazu geeignet und ausgebildet ist, das Sicherungselement werkzeugfrei lösbar an die Koppelabschnitte anzubinden. Es ist möglich, dass der Arretiermechanismus auch dazu geeignet und ausgebildet ist, den Griff werkzeugfrei lösbar am Messerkopf zu befestigen.

Es ist bevorzugt und vorteilhaft, dass zum Einnehmen der Lösestellung das Sicherungselement mittels des Bedienelements von dem zweiten Messerkopfteil lösbar ist und vorzugsweise aus dem zweiten Messerkopfteil herausschraubbar ist. Durch ein derartiges Lösen des Sicherungselements geht der Arretiermechanismus insbesondere von der Gebrauchsstellung in die Lösestellung über. Insbesondere wird dadurch eine kraftschlüssige und/oder formschlüssige Verbindung des Sicherungselements wenigstens zu dem zweiten Messerkopfteil aufgehoben.

In einer besonders vorteilhaften Ausgestaltung umfasst das Sicherungselement wenigstens einen Gewindeabschnitt. Insbesondere ist der Gewindeabschnitt mittels des Bedienelements wenigstens in das zweite Messerkopfteil einschraubbar. Vorzugsweise ist der Gewindeabschnitt vor dem Einschrauben in das zweite Messerkopfteil durch das erste Messerkopfteil durchsteckbar, ohne dass dort eine Verschraubung stattfindet. Der Gewindeabschnitt kann aber mittels des Bedienelements auch in das erste Messerkopfteil einschraubbar sein. Insbesondere ist der Gewindeabschnitt mittels des Bedienelements aus dem ersten und/oder zweiten Messerkopfteil herausschraubbar. Das erste und/oder zweite Messerkopfteil weisen dazu insbesondere einen mit dem Gewindeabschnitt korrespondierenden Gewindebereich auf. Der Gewindebereich ist insbesondere im Koppelabschnitt angeordnet. Insbesondere ist der Arretiermechanismus als ein Schraubmechanismus ausgebildet oder umfasst wenigstens einen solchen. Insbesondere stellt der Arretiermechanismus wenigstens eine Schraubverbindung bereit. Möglich sind auch andere Arten von Mechanismus, beispielsweise ein Hebelmechanismus oder ein Klickmechanismus oder Steckmechanismus oder dergleichen.

Vorzugsweise ist das Sicherungselement, insbesondere wenigstens der Gewindeabschnitt, drehfest mit dem Bedienelement verbunden. Insbesondere ist das Sicherungselement drehfest mit dem Griff verbunden. Insbesondere wird bei einer Drehbewegung des Griffs auch das Sicherungselement mitgedreht.

In einer besonders vorteilhaften und bevorzugten Ausgestaltung ist der Griff mittels des Sicherungselements, insbesondere wenigstens des Gewindeabschnitts, an dem ersten Messerkopfteil und/oder an dem zweiten Messerkopfteil lösbar befestigbar. Insbesondere ist der Griff mittels des Sicherungselements an dem Koppelabschnitt des Messerkopfteils befestigbar. Vorzugsweise ist der Griff mittels des Sicherungselements an dem Koppelabschnitt wenigstens des zweiten Messerkopfteils verschraubbar. Das hat den Vorteil, dass mittels des Bedienelements sowohl der Arretiermechanismus bedient wird als auch der Griff am Messerkopf befestigt bzw. gelöst werden kann.

Zur Befestigung des Griffs ist der Gewindeabschnitt insbesondere in das erste und/oder zweite Messerkopfteil einschraubbar. Insbesondere ist die Arretiereinrichtung dazu geeignet und ausgebildet, durch das Bedienelement den Arretiermechanismus zu betätigen und mittels des Sicherungselements auch den Griff vom Messerkopf zu lösen und/oder zu befestigen. Die Befestigung des Griffs an dem ersten und/oder zweiten Messerkopfteil kann zusätzlich oder alternativ auch über wenigstens eine andere Verbindungsart erfolgen. Beispielsweise kann dazu wenigstens ein weiteres Gewinde oder eine Steckverbindung oder dergleichen vorgesehen sein. Insbesondere erstreckt sich der Gewindeabschnitt in der Gebrauchsstellung mit einem ersten Teil durch das erste Messerkopfteil und mit einem sich in Längsrichtung an den ersten Teil anschließenden zweiten Teil wenigstens teilweise (insbesondere vollständig) in das zweite Messerkopfteil.

In einer vorteilhaften Weiterbildung weist das erste Messerkopfteil wenigstens eine Durchgangsöffnung auf. Insbesondere erstreckt sich das Sicherungselement, vorzugsweise der Gewindeabschnitt, derart durch die Durchgangsöffnung (des ersten Messerkopfteils), dass ein Ende des Sicherungselements mit dem Griff verbunden ist und das andere Ende des Sicherungselements mit dem zweiten Messerkopfteil verbindbar ist. Insbesondere ist das eine Ende des Sicherungselements mit dem Koppelabschnitt des ersten Messerkopfteils verbunden und das andere Ende des Sicherungselements mit dem Koppelabschnitt des zweiten Messerkopfteils verbindbar. Insbesondere ist in der Gebrauchsstellung das andere Ende des Sicherungselements mit dem ersten und zweiten Messerkopfteil verbunden.

Insbesondere ist in der Lösestellung das andere Ende des Sicherungselements nur mit dem ersten Messerkopfteil (lose) verbunden und nicht mehr mit dem zweiten Messerkopfteil. Insbesondere ist in der Lösestellung das andere Ende des Sicherungselements lediglich durch das erste Messerkopfteil hindurchgesteckt, sodass es (ohne Schraubbewegung) herausziehbar ist. Vorzugsweise ist zum Lösen des Griffs das eine oder andere Ende des Sicherungselements von dem ersten Messerkopfteil lösbar und vorzugsweise einfach herausziehbar oder gezielt lösbar oder herausschraubbar. Insbesondere bleibt das andere Ende des Sicherungselements in der Lösestellung nur lose mit dem ersten Messerkopfteil verbunden. Möglich ist aber auch, dass in der Lösestellung das andere Ende des Sicherungselements an dem ersten Messerkopfteil gesichert ist. Dazu kann ein lösbarer Formschluss und z. B. eine Verrastung oder ein Bajonettverschluss oder dergleichen vorgesehen sein. Das hat den Vorteil, dass in der Lösestellung nur das zweite Messerkopfteil entnommen werden muss und die übrigen Teile miteinander verbunden bleiben.

Die Durchgangsöffnung des zweiten Messerkopfteils weist wenigstens einen mit dem Gewindeabschnitt korrespondierenden Gewindebereich auf, sodass der Griff mittels des Gewindeabschnitts an dem zweiten Messerkopfteil verschraubbar ist. Möglich ist auch, dass die Durchgangsöffnung des ersten Messerkopfteils einen mit dem Gewindeabschnitt korrespondierenden Gewindebereich aufweist, sodass der Griff auch an dem ersten Messerkopfteil verschraubbar ist. Das bietet eine unaufwendige und zugleich besonders zuverlässige Befestigung des Griffs am Messerkopf.

Insbesondere verläuft in der Gebrauchsstellung das andere Ende des Sicherungselements durch das erste Messerkopfteil hindurch, ohne dort verschraubt zu sein, und erstreckt sich dann wenigstens teilweise in das zweite Messerkopfteil und ist mit dem zweite Messerkopfteil verschraubt.

Insbesondere ist die Durchgangsöffnung des ersten Messerkopfteils gewindelos und/oder mit einem Übermaß in Bezug zum anderen Ende des Sicherungselements ausgestattet. Insbesondere ist dadurch das andere Ende des Sicherungselements durch die Durchgangsöffnung ohne eine Schraubbewegung hindurchsteckbar. Insbesondere weist das zweite Messerkopfteil (insbesondere dessen Koppelabschnitt) wenigstens eine Durchgangsöffnung oder wenigstens ein Sackloch auf, welche bzw. welches mit einem (mit dem Gewindeabschnitt korrespondierenden) Gewinde ausgestattet ist.

Vorzugsweise ist das erste Messerkopfteil in Richtung des Griffs schiebbar, wenn das andere Ende des Sicherungselements teilweise aus dem zweiten Messerkopfteil herausgeschraubt ist. Insbesondere verbleibt das zweite Messerkopfteil dabei ortsfest zum Griff, sodass sich das erste und zweite Messerkopfteil voneinander weg schieben lassen. Dadurch können die Messerkopfteile einfach voneinander gelöst werden, sodass ein Klingenwechsel besonders sicher erfolgen kann. Vorzugsweise wird das erste Messerkopfteil automatisch in Richtung des zweiten Messerkopfteil geschoben, wenn das andere Ende des Sicherungselements in das zweite Messerkopfteil hereingeschraubt wird. Insbesondere drückt der Griff dabei gegen das erste Messerkopfteil.

Es ist möglich, dass in einer ersten Einschraubtiefe des Gewindeabschnitts der Griff an dem ersten Messerkopfteil befestigbar ist. Vorzugsweise ist der Gewindeabschnitt ohne Verschraubung durch das erste Messerkopfteil hindurchsteckbar. Bevorzugt und vorteilhaft ist, dass nach dem Hindurchstecken durch das erste Messerkopfteil (oder in einer zweiten Einschraubtiefe des Gewindeabschnitts) das zweite Messerkopfteil an dem ersten Messerkopfteil (durch Einschrauben des Gewindeabschnitts in das zweite Messerkopfteil) befestigbar ist. Insbesondere ist die zweite Einschraubtiefe tiefer als die erste Einschraubtiefe. Insbesondere erstreckt sich der Gewindeabschnitt in der ersten Einschraubtiefe nur in den Koppelabschnitt des ersten Messerkopfteils und in der zweiten Einschraubtiefe auch in den Koppelabschnitt des zweiten Messerkopfteils. Insbesondere ist eine maximale Einschraubtiefe des Gewindeabschnitts durch ein Anliegen des Griffs an dem ersten Messerkopfteil und/oder durch ein Anliegen des ersten Messerkopfteils an dem zweiten Messerkopfteil formschlüssig begrenzt.

Das Sicherungselement, insbesondere wenigstens der Gewindeabschnitt, ist vorzugsweise wenigstens abschnittsweise koaxial im Griff angeordnet. Insbesondere erstreckt sich das Sicherungselement in einer koaxialen Weise zu einer Außenstruktur des Griffs.

Besonders bevorzugt ist das zweite Messerkopfteil mittels des Arretiermechanismus gegen das erste Messerkopfteil spannbar.

Insbesondere ist durch den Arretiermechanismus die Frisierklinge zwischen den Messerkopfteilen verklemmbar. Dazu ist insbesondere auch die nachfolgend beschriebene Formschlusseinrichtung vorgesehen. Insbesondere ist der Arretiermechanismus dazu geeignet und ausgebildet, das zweite Messerkopfteil in einer Linearbewegung in die Gebrauchsstellung zu bewegen und dabei die Messerkopfteile mittels der Formschlusseinrichtung (insbesondere mittels dessen keilförmigen Formschlusselementen) quer zu der Richtung der Linearbewegung aneinander zu drücken und vorzugsweise dadurch die Frisierklinge zwischen den Messerkopfteilen einzuklemmen. Das bietet Vorteile für das Schneidergebnis, da die Frisierklinge in einer solchen Ausgestaltung besonders gut im Messerkopf fixiert ist. Insbesondere ist das zweite Messerkopfteil durch ein Einschrauben des Sicherungselements an das erste Messerkopfteil heranziehbar. Insbesondere wird das zweite Messerkopfteil in Richtung des Griffs und/oder quer zur Hauptfläche an das erste Messerkopfteil herangezogen.

Es ist möglich und bevorzugt, dass die Arretiereinrichtung wenigstens eine Vorspanneinrichtung umfasst. Die Vorspanneinrichtung ist insbesondere dazu geeignet und ausgebildet, das zweite Messerkopfteil mittels Federkraft von dem ersten Messerkopfteil wegzudrücken. Die Vorspanneinrichtung ist insbesondere durch ein Überführen des Arretiermechanismus in die Gebrauchsstellung vorspannbar. Die Vorspanneinrichtung ist insbesondere dazu geeignet und ausgebildet, in der Lösestellung das zweite Messerkopfteil von dem ersten Messerkopfteil wegzudrücken. Die Verspanneinrichtung umfasst insbesondere wenigstens eine Feder oder ist als eine solche ausgebildet. Insbesondere ist wenigstens ein Federstahlelement zwischen den Messerkopfteilen angeordnet. Beispielsweise ist wenigstens ein Federstahlelement an dem ersten und/oder zweiten Messerkopfteil befestigt. Das ermöglicht einen besonders komfortablen und sicheren Klingenwechsel. Die Vorspanneinrichtung kann auch dazu geeignet und ausgebildet sein, die Verschraubung des Griffs an dem ersten Messerkopfteil gegen unerwünschtes Lösen zu sichern.

In einer vorteilhaften Weiterbildung umfasst die Arretiereinrichtung wenigstens eine Formschlusseinrichtung. Die Formschlusseinrichtung umfasst wenigstens ein an dem ersten Messerkopfteil angeordnetes Formschlusselement und wenigstens ein an dem zweiten Messerkopfteil angeordnetes korrespondierendes Formschlusselement. Vorzugsweise sind die Formschlusselemente durch das Überführen des Arretiermechanismus in die Gebrauchsstellung aneinander verklemmbar, sodass die Messerkopfteile zusätzlich zum Arretiermechanismus formschlüssig aneinander gehalten werden.

Vorzugsweise sind die Formschlusselemente in wenigstens eine Löserichtung trennbar. Vorzugsweise liegen die Formschlusselemente in wenigstens eine Halterichtung formschlüssig aneinander. Insbesondere ist die Arretiereinrichtung dazu geeignet und ausgebildet, die Formschlusselemente mittels des Arretiermechanismus entgegen der Löserichtung vorzuspannen und formschlüssig aneinander zu drücken und insbesondere zu verkeilen. Die Löserichtung verläuft insbesondere entgegen der Richtung, in welche das zweite Messerkopfteil mittels des Arretiermechanismus gegen das erste Messerkopfteil spannbar ist. Die Löserichtung verläuft insbesondere entgegen der Halterichtung. Die Löserichtung ist insbesondere in Längsrichtung von dem Griff weg. Die Halterichtung verläuft insbesondere ist insbesondere entgegen zur Löserichtung.

Insbesondere stellt die Formschlusseinrichtung auch eine zweite Halterichtung bereit, welche quer zur Löserichtung und/oder quer zur Längsrichtung des Frisiermessers verläuft. Die zweite Halterichtung verläuft insbesondere quer zu der Hauptebene der Messerkopfteile und/oder quer zur Längsseite des Messerkopfes und/oder quer zur Längsachse des Griffs. Die zweite Halterichtung erstreckt sich insbesondere in die Richtung, in welche die beiden Messerkopfteile voneinander abgehoben werden können. In der Lösestellung ist der Formschluss in die zweite Halterichtung vorzugsweise aufgehoben, sodass die beiden Messerkopfteile voneinander abgehoben werden können.

Die Formschlusseinrichtung ist insbesondere in den Messerkopf integriert. Die Formschlusselemente sind insbesondere einstückig mit dem jeweiligen Messerkopfteil ausgebildet. Die Formschlusselemente sind insbesondere keilförmig ausgebildet. Insbesondere sind die Formschlusselemente durch das Überführen des Arretiermechanismus in die Gebrauchsstellung miteinander verkeilbar. Insbesondere greift das Formschlusselement unter das korrespondierende Formschlusselement und/oder umgekehrt.

Das Frisiermesser umfasst vorzugsweise wenigstens eine Justiereinrichtung zur Ausrichtung der Frisierklinge im Messerkopf. Insbesondere umfasst die Justiereinrichtung wenigstens eine Justiereinheit, welche wenigstens teilweise in wenigstens eine Ausnehmung in der Frisierklinge eingreifen kann. Vorzugsweise wird die Justiereinheit durch wenigstens eines der Formschlusselemente der Formschlusseinrichtung bereitgestellt. Insbesondere stellen wenigstens ein Formschlusselement des ersten Messerkopfteils und wenigstens ein Formschlusselement des zweiten Messerkopfteils jeweils wenigstens eine Justiereinheit bereit. Eine solche Ausgestaltung ist besonders kompakt und bauraumsparend, da die Ausrichtung der Frisierklinge den mit Komponenten der Arretiereinrichtung erfolgt. In der Gebrauchsstellung erstreckt sich das Formschlusselement vorzugsweise durch die Ausnehmung in der Frisierklinge. Insbesondere erstrecken sich in der Gebrauchsstellung beide Formschlusselemente durch die Ausnehmung der Frisierklinge. Die Justiereinrichtung kann wenigstens eine in ein Messerkopfteil eingearbeitete Aufnahmemulde für die Frisierklinge umfassen. Die Aufnahmemulde ist insbesondere an eine Außenkontur der Frisierklinge angepasst, sodass die Frisierklinge formschlüssig in der Aufnahmemulde aufnehmbar ist.

Das Formschlusselement und/oder die Justiereinheit sind insbesondere einstückig mit dem jeweiligen Messerkopfteil ausgeführt. Möglich ist auch, dass das Formschlusselement und/oder die Justiereinheit separat zu dem jeweiligen Messerkopfteil ausgeführt und mit dem jeweiligen Messerkopfteil lösbar oder dauerhaft fest verbunden sind. Möglich sind beispielsweise eine Schraubverbindung, eine Nietverbindung, eine Klebeverbindung, eine Pressverbindung und/oder eine Steckverbindung.

Der Messerkopf umfasst insbesondere zwei Seitenflächen, nämlich eine Vorderseite und eine Rückseite. Dabei stellen die Messerkopfteile jeweils eine Seitenfläche bereit. Die Messerkopfteile stellen insbesondere jeweils eine Seitenhälfte des Arbeitsabschnitts bereit. Der Messerkopf umfasst wenigstens zwei Arbeitsabschnitte, welche auf gegenüberliegenden Längsseiten des Messerkopfes angeordnet sind. Die Arbeitsabschnitte sind insbesondere diagonal versetzt an den gegenüberliegenden Längsseiten angeordnet. Die Messerkopfteile sind insbesondere plattenförmig ausgebildet. In der Gebrauchsstellung liegen die Messerkopfteile insbesondere mit ihren Hauptflächen aneinander an.

Die Längsachse des Griffs verläuft in einer gedachten Linie insbesondere durch den Messerkopf in Längsrichtung und/oder in einer Hauptebene des Messerkopfes. Die Längsachse des Griffs verläuft insbesondere entlang einer gedachten Linie in einer zwischen den Messerkopfteilen angeordneten Ebene, in welcher vorzugsweise auch die Frisierklinge aufnehmbar ist. Die Längsachse des Griffs verläuft entlang einer gedachten Linie insbesondere in einer Hauptebene der Frisierklinge. Die Längsachse des Sicherungselements verläuft vorzugsweise wie die des Griffs.

Der Griff ist insbesondere seitlich an einer Breitseite des Messerkopfes und vorzugsweise des ersten Messerkopfteils angeordnet. Die Breitseite verläuft insbesondere quer zu der Längsseite mit dem wenigstens einen Arbeitsabschnitt. Insbesondere verläuft eine Längsachse des Griffs in einer gedachten Linie parallel zur Längsseite und vorzugsweise quer zur Breitseite. Insbesondere ist die Längsseite des Messerkopfes parallel zur Längsachse des Griffs ausgerichtet. Insbesondere ist der Griff derart seitlich am Messerkopf angeordnet, dass die Schneidbewegung entlang der Längsachse des Griffs erfolgt. Insbesondere ist der Messerkopf nicht quer auf den Griff gesetzt. Insbesondere sind die Längsseiten des Messerkopfes und die Längsachse des Griffs in die gleiche Richtung ausgerichtet. Insbesondere weisen die Längsseiten des Messerkopfes und die Längsachse des Griffs die gleiche Hauptausrichtung auf.

Im Rahmen der vorliegenden Erfindung können parallele Verläufe bzw. Anordnungen in der Ebene auch eine Abweichung aufweisen, welche bis zu 10° oder bis zu 15° oder auch bis zu 30° betragen kann. Dabei ist besonders bevorzugt, dass die Längsachse des Griffs in einer gedachten Linie nicht quer und insbesondere nicht rechtwinklig oder nicht in einem 45°-Winkel zur Hauptebene des Messerkopfes angeordnet ist. Im Rahmen der vorliegenden Erfindung ist anstelle eines Verlaufs in der Ebene ist auch ein parallel zur Ebene angeordneter Verlauf möglich.

Eine für die Verwendung mit der Erfindung vorteilhaft geeignetes Frisiermesser wird in der WO 2018/178235 A1 beschrieben.

Insbesondere besteht der Messerkopf aus den wenigstens zwei Messerkopfteilen. Die Messerkopfteile sind insbesondere separate Teile. Die Messerkopfteile sind insbesondere einstückig, vorzugsweise werkstoffeinstückig, ausgeführt. Möglich ist auch, dass der Messerkopf zusätzlich zu den wenigstens zwei Messerkopfteilen wenigstens eine Tragstruktur aufweist, an welche der Griff und wenigstens das erste Messerkopfteil und/oder das zweite Messerkopfteil befestigbar sind.

Besonders bevorzugt sind der Messerkopf und/oder der Griff wenigstens teilweise aus Edelstahl oder Werkzeugstahl gefertigt. Bevorzugt ist auch, dass der Messerkopf und/oder der Griff wenigstens teilweise aus einem aus einem metallischen Gusswerkstoff gefertigt sind. Möglich und vorteilhaft ist auch, dass der Messerkopf und/oder der Griff durch wenigstens ein additives Fertigungsverfahren gefertigt sind.

Insbesondere sind die Messerkopfteile vollständig voneinander lösbar. Möglich ist aber auch, dass die Messerkopfteile in der Lösestellung abschnittsweise miteinander verbunden bleiben. Dazu kann beispielsweise ein Scharnier und/oder ein flexibles Verbindungselement oder dergleichen vorgesehen sein.

Das erste Messerkopfteil ist insbesondere dadurch gekennzeichnet, dass es an dem Griff befestigbar ist bzw. angebunden ist. Insbesondere weist das erste Messerkopfteil wenigstens eine Griffaufnahme auf. Das zweite Messerkopfteil ist insbesondere an dem ersten Messerkopfteil befestigbar. Insbesondere ist das zweite Messerkopfteil mittelbar durch das erste Messerkopfteil am Griff befestigbar. Möglich ist auch, dass das zweite Messerkopfteil unmittelbar am Griff befestigbar ist. Insbesondere ist zwischen den Messerkopfteilen die Frisierklinge aufnehmbar. Insbesondere umfasst das Frisiermesser wenigstens eine Frisierklinge, vorzugsweise wie sie hier beschrieben ist.

Die Anmelderin behält sich vor, eine Frisierklinge für das zuvor beschriebene Frisiermesser zu beanspruchen. Die Frisierklinge umfasst wenigstens eine Schneidkante und vorzugsweise wenigstens zwei Schneidkanten und wenigstens eine Ausnehmung für eine Justiereinrichtung zur Ausrichtung der Frisierklinge in einem Messerkopf. Dabei entspricht eine Breite der Frisierklinge maximal der Hälfte einer Länge der Frisierklinge. Die Frisierklinge ist insbesondere so ausgestaltet, wie es mit Bezug zu dem Frisiermesser beschrieben ist.

Durch ein solches Verhältnis von Breite zu Länge kann die erfindungsgemäße Frisierklinge besonders gut in einen Messerkopf mit einer winkeligen Anlegefläche und vorzugsweise in das erfindungsgemäße Frisiermesser eingesetzt werden.

Vorzugsweise weist die Frisierklinge eine rechteckige Außenkontur, insbesondere mit abgerundeten Ecken, auf. Durch eine solche Form können die Klinge und eine dafür vorgesehene Aufnahmemulde in dem Messerkopf besonders maßhaltig und zugleich kostengünstig hergestellt werden. Das bietet eine besonders spielfreie Aufnahme der Klinge in dem Messerkopf. Es können auch rechtwinkelige Ecken bzw. nicht abgerundete Ecken vorgesehen sein.

Die Ausnehmung ist besonders bevorzugt als ein rechteckiges Langloch ausgebildet. Das rechteckige Langloch weist insbesondere rechtwinkelige Ecken bzw. keine abgerundeten Ecken auf. Das bietet einen sicheren und passgenauen Sitz auf der Justiereinheit. Insbesondere ist auch die Justiereinheit mit dazu passenden rechtwinkeligen Ecken bzw. Kanten ausgestaltet.

Es ist bevorzugt, dass sich die Ausnehmung über mehr als 20% der Breite der Frisierklinge erstreckt. Bevorzugt ist auch, dass sich die Ausnehmung über mehr als 75% der Länge der Frisierklinge erstreckt. Vorzugsweise erstreckt sich die Ausnehmung über mehr als 25% der Breite und/oder über mehr als 85% der Länge. Das bietet einen besonders festen Sitz der Frisierklinge in dem Messerkopf bzw. an der Justiereinheit. Zudem kann bei einer solchen Ausnehmung die dafür benötigte Justiereinheit auch mit hoher Passgenauigkeit besonders wirtschaftlich hergestellt werden.

Insbesondere ist für alle vorgesehenen Arbeitsabschnitte nur eine gemeinsame Frisierklinge vorgesehen. Beispielsweise ist die Frisierklinge mit zwei gegenüberliegenden Schneidkanten ausgestattet, um gegenüberliegende Arbeitsabschnitte mit jeweils einer Schneidkante zu versorgen. Die Frisierklinge weist insbesondere wenigstens zwei Schneidkanten, insbesondere an ihren Längsseiten auf.

Es ist möglich und vorteilhaft, dass der Griff in Bezug auf seine Längsachse segmentiert ausgebildet ist. Insbesondere umfasst der Griff wenigstens zwei axiale Segmente und vorzugsweise wenigstens drei oder wenigstens vier oder mehr axiale Segmente. Insbesondere umfasst die Erfindung ein System aus einer Mehrzahl von gegeneinander austauschbaren Segmenten. Insbesondere unterscheiden sich die austauschbaren Segmente wenigstens in Bezug auf ihre Werkstoffe und/oder Oberflächenbeschichtung und/oder Oberflächenbeschaffenheit und/oder Querschnittsform und/oder Länge und/oder auf wenigstens eine andere Geometrieeigenschaft und/oder ihr Gewicht. Insbesondere ist eine Anzahl der Segmente eines Griffes durch Austausch gegen andere Segmente des Systems veränderbar. Beispielsweise kann dadurch ein Griff aus drei Segmenten in einen Griff aus vier oder mehr Segmenten umwandelbar sein. Ein solches System ermöglicht eine unaufwendige und gezielte Individualisierung von bereits vorhandenen Frisiermessern. Auch eine Anpassung des Schwerpunkts ist dadurch möglich. Der Griff kann auch nur ein Segment umfassen. Insbesondere ist wenigstens ein Segment drehfest mit dem Sicherungselement und vorzugsweise dem Gewindeabschnitt verbunden.

Weitere Vorteile und Merkmale der vorliegenden Erfindung ergeben sich aus den Ausführungsbeispielen, welche nachfolgend mit Bezug auf die beiliegenden Figuren erläutert werden.

In den Figuren zeigen:
- Fig. 1: eine rein schematische Darstellung eines erfindungsgemäßen Frisiermessers in einer perspektivischen Ansicht;
- Fig. 2: eine rein schematische Detaildarstellung eines Messerkopfes des Frisiermessers in einer perspektivischen Ansicht;
- Fig. 3: eine schematische Detaildarstellung eines ersten Messerkopfteils des Frisiermessers in einer perspektivischen Ansicht;
- Fig. 4: eine schematische Detaildarstellung eines zweiten Messerkopfteils des Frisiermessers in einer perspektivischen Ansicht;
- Fig. 5: das Messerkopfteil der Fig. 4 mit einer Frisierklinge bestückt;
- Fig. 6: eine rein schematische Detaildarstellung eines ersten Messerkopfteils einer Weiterbildung des Frisiermessers in einer perspektivischen Ansicht;
- Fig. 7: eine rein schematische Darstellung einer Ausgestaltung des Frisiermessers in einer Seitenansicht; und
- Fig. 8: eine rein schematische Darstellung einer weiteren Ausgestaltung des Frisiermessers in einer Seitenansicht.

Die Figur 1 zeigt ein erfindungsgemäßes Frisiermesser 1 mit einem Messerkopf 2 und einer darin aufgenommenen Frisierklinge 4. An dem Messerkopf 2 ist seitlich ein Griff 10 so befestigt, dass Griff 10 und Messerkopf 2 mit ihren Längsachsen in die gleiche Richtung ausgerichtet sind.

Der Messerkopf 2 weist hier zwei schräg gegenüberliegende Arbeitsabschnitte 3 auf, welche gegenüber einer Fluchtlinie 120 einer Längsseite 12 zurückversetzt sind. Die Frisierklinge 4 weist hier zwei gegenüberliegende Schneidkanten 14 auf, welche jeweils nur in einem Arbeitsabschnitt 3 zugänglich sind. Der Rücksprung der Arbeitsabschnitte 3 ist hier gebogen ausgebildet.

Der Messerkopf 2 umfasst hier zwei Messerkopfteile 201, 202, zwischen denen die Frisierklinge 4 aufgenommen ist. Das erste Messerkopfteil 201 ist mittels einer Griffaufnahme 11 mit dem Griff 10 verbunden. Das zweite Messerkopfteil 202 ist an dem ersten Messerkopfteil 201 befestigt und dient für diesen als eine Art Deckel. Die beiden Messerkopfteile 201, 202 liegen an den Längsseiten 12 bündig aneinander an.

Jedes Messerkopfteil 201, 202 stellt eine Seitenfläche 22, 32 des Messerkopfes 2 bereit. Auf jeder Seitenfläche 22, 32 ist jeweils eine im Wesentlichen diagonal verlaufende Erhöhung 52 angeordnet, welche die beiden gegenüberliegenden Arbeitsabschnitte 3 voneinander trennt.

Der Messerkopf 2 weist hier eine Führungseinrichtung 5 auf, durch welche die Haare beim Schneiden in einem definierten Winkel an dem Messerkopf 2 entlang geführt werden. Die Führungseinrichtung 5 stellt hier für jeden Arbeitsabschnitt 3 jeweils zwei Anlegeflächen 15 zur Verfügung. So ist für jeden Arbeitsabschnitt 3 auf jeder Seitenfläche 22, 32 jeweils eine Anlegefläche 15 vorgesehen. Die Anlegeflächen 15 auf der Seitenfläche 22 sind in der hier gezeigten Darstellung nicht sichtbar.

Die beiden Anlegeflächen 15, die auf einer gemeinsamen Seitenfläche 22,32 angeordnet sind, sind hier durch die Erhöhung 52 voneinander getrennt.

Die Führungseinrichtung 5 ist hier einstückig mit dem Messerkopf 2 ausgebildet. Dabei ergeben sich die Anlegeflächen 15 aus einer entsprechend keilförmigen Formgebung des Messerkopfes 2 bzw. dessen Messerkopfteile 201, 202.

Der Griff 10 und der Messerkopf 2 weisen hier einen gemeinsamen Balancepunkt 20 auf, welcher in dem Griff 10 angeordnet ist. Im Griff 10 ist z. B. ein Hohlraum vorgesehen, in welchem ein hier nicht sichtbares Ausgleichsgewicht 9 untergebracht werden kann. Dabei wird zum Beispiel ein Bleigewicht 9 mit einem solchen Gewicht gewählt, dass der Griff 10 insgesamt auf das gleiche Gewicht kommt wie der Messerkopf 2. Dann steht das Frisiermesser 1 in einer Gleichgewichtsposition bzw. in Waage, wenn es am Balancepunkt 20 aufliegt.

Die Längsachse des Messerkopfes 2 verläuft parallel zu den Längsseiten 12 bzw. zur Fluchtlinie 120 und zentral durch den Griff 10 sowie durch die mittige Hauptebene des Messerkopfes 2 und auch der Frisierklinge 4. Quer zur Längsachse verlaufen die Breitseiten. An der einen Breitseite ist hier die Griffaufnahme 11 angeordnet, sodass der Griff 10 seitlich am Messerkopf 2 befestigbar ist.

Um die Frisierklinge 4 einzulegen bzw. zu wechseln oder derart zu wenden, dass eine unbenutzte Schneidkante 14 im Arbeitsabschnitt 3 liegt, kann das zweite Messerkopfteil 202 hier vom ersten Messerkopfteil 201 abgenommen werden. Um einen solchen Klingenwechsel besonders sicher und komfortabel durchführen zu können, ist das Frisiermesser 1 mit einer Arretiereinrichtung 200 ausgestattet. Die Arretiereinrichtung 200 umfasst einen hier nicht sichtbar im Inneren angeordneten Arretiermechanismus 203, welcher über ein Bedienelement 204 von einer Gebrauchsstellung in eine Lösestellung und zurück überführt werden kann.

In der Gebrauchsstellung sind die Messerkopfteile 201, 202 fest aneinander gekoppelt, so wie es hier gezeigt ist. In der Lösestellung sind die Messerkopfteile 201, 202 dann voneinander entkoppelt, sodass das zweite Messerkopfteil 202 vom ersten Messerkopfteil 201 abgenommen werden kann und die Frisierklinge 4 bequem und sicher zugänglich ist. Das Bedienelement 204 wird hier durch den Griff 10 bereitgestellt. Dabei wird durch ein Drehen des Griffs 10 der Arretiermechanismus 103 von der Lösestellung in die Gebrauchsstellung und umgekehrt überführt.

In der Figur 2 ist der Messerkopf 2 näher dargestellt. Zur besseren Übersichtlichkeit ist der Griff 10 hier nicht dargestellt.

Die Figur 3 zeigt die der Seitenfläche 22 gegenüberliegende innere Seite des ersten Messerkopfteils 201. Auf dieser Seite sind eine Justiereinrichtung 6 zur Ausrichtung der Frisierklinge 4 und Teile der Arretiereinrichtung 200 besonders gut zu erkennen.

Die Justiereinrichtung 6 umfasst hier drei an dem ersten Messerkopfteil 201 angeordnete Justiereinheiten 26. Die Justiereinheiten 26 greifen in eine Ausnehmung 16 der Frisierklinge 4, wie sie in der Fig. 5 näher dargestellt ist. So wird eine Bewegung der Frisierklinge 4 in deren Längsrichtung und auch quer zu deren Längsrichtung formschlüssig blockiert.

Die Justiereinrichtung 6 umfasst hier zudem eine in das Messerkopfteil 201 eingelassene Aufnahmemulde 36, welche an die Außenkontur der Frisierklinge 4 angepasst ist. Die Tiefe der Aufnahmemulde 36 entspricht hier wenigstens näherungsweise der Stärke der Frisierklinge 4. Auch dadurch wird eine unerwünschte Bewegung der Frisierklinge 4 blockiert.

Die Justiereinrichtung 6 ist hier winkelig bzw. schräg zur Längsachse des Messerkopfes 2 angeordnet. Dadurch wird die eingesetzte Frisierklinge 4 mit ihren Schneidkanten 14 in einem definierten Winkel zur Längsachse bzw. zu den Längsseiten 12 des Messerkopfes 2 ausgerichtet. Beispielsweise beträgt der Winkel der Schrägstellung 3°.

In der Figur 4 ist die der Seitenfläche 32 gegenüberliegende innere Seite des zweiten Messerkopfteils 202 gezeigt. Hier sind die mit dem ersten Messerkopfteil 201 korrespondierenden Teile der Justiereinrichtung 6 und der Arretiereinrichtung 200 besonders gut zu erkennen.

Die Figur 5 zeigt das mit Bezug zu der Figur 4 beschriebene Messerkopfteil 202 mit einer bestimmungsgemäß eingelegten Frisierklinge 4.

Die Arretiereinrichtung 200 wird nun mit Bezug zu den Figuren 1 bis 5 näher beschrieben. Der Arretiermechanismus 203 umfasst hier ein Sicherungselement 213 mit einem Gewindeabschnitt 223 und zwei Koppelabschnitte 233, 243. Dabei sind der erste Koppelabschnitt 233 an dem ersten Messerkopfteil 201 und der zweite Koppelabschnitt 243 an dem zweiten Messerkopfteil 202 angeordnet.

Der erste Koppelabschnitt 233 weist eine Durchgangsöffnung 211 mit einem als Innengewinde ausgebildeten Gewindebereich 221 auf. Der zweite Koppelbereich 243 weist ebenfalls eine Durchgangsöffnung 212 mit einem als Innengewinde ausgebildeten Gewindebereich 222 auf. Die Gewindebereiche 221, 222 sind korrespondierend zu dem Gewindeabschnitt 123 des Sicherungselements 113 ausgebildet. Das Sicherungselement 213 kann somit von außen in das erste Messerkopfteil 201 und von dort weiter in das zweite Messerkopfteil 202 eingeschraubt werden. So ergibt sich eine Schraubverbindung, welche das zweite Messerkopfteil 202 kraftschlüssig und auch formschlüssig an dem ersten Messerkopfteil 201 sichert.

In den Figuren 2 und 3 ist das Sicherungselement 213 teilweise in das erste Messerkopfteil 201 eingedreht. In den Figuren 4 und 5 ist das Sicherungselement 213 in einer Position gezeigt, in welcher es noch nicht in das zweite Messerkopfteil 202 eingetreten ist.

Als Bedienelement 104 für den Arretiermechanismus 203 ist hier der Griff 10 vorgesehen. Dazu ist der Griff 10 drehfest mit dem Sicherungselement 113 verbunden. Das Sicherungselement 213 ist hier zentriert bzw. koaxial in den Griff 10 integriert. Die Bedienung des Arretiermechanismus 103 erfolgt durch Drehen des Griffs 10. Durch eine Drehbewegung des Griffs in die eine Richtung wird das Sicherungselement 213 in die Messerkopfteile 201, 202 eingeschraubt und durch eine Drehbewegung in die entgegengesetzte Richtung wieder herausgeschraubt.

Um an die Frisierklinge 4 zu gelangen, wenn sich das Frisiermesser 1 in der Gebrauchsstellung befindet, muss der Griff 10 hier lediglich aus dem Messerkopf 2 herausgedreht werden, beispielsweise linksdrehend. Sobald das Sicherungselement 213 aus dem Koppelabschnitt 243 des zweiten Messerkopfteils 202 herausgedreht ist, kann das zweite Messerkopfteil 202 abgenommen werden und die Klinge ist sicher zugänglich.

Wird der Griff 10 in die gleiche Richtung weiter gedreht, kann das Sicherungselement 213 weiter und schließlich vollständig aus dem ersten Messerkopfteil 201 herausgedreht werden. Dadurch kann der Griff 10 mitsamt des Sicherungselementes 213 vom Messerkopf 2 gelöst werden.

Zum Befestigen des Griffs 10 am Messerkopf 2 wird der Griff in die andere Richtung gedreht und das Sicherungselement 213 wieder in das erste Messerkopfteil 201 eingeschraubt. In einer ersten Einschraubtiefe erstreckt sich das Sicherungselement 213 dabei noch nicht aus dem Koppelabschnitt 233 heraus, sodass das zweite Messerkopfteil 202 auf das erste Messerkopfteil 201 gelegt werden kann.

Wird der Griff 10 weiter gedreht, erhöht sich die Einschraubtiefe und das Sicherungselement 213 erstreckt sich in den Koppelabschnitt 243 des zweiten Messerkopfteils 202. Durch entsprechendes Drehen des Griffs 10 wird die Schraubverbindung angezogen und das zweite Messerkopfteil 202 wird gegen das erste Messerkopfteil 201 gespannt.

Die Arretiereinrichtung 200 umfasst hier eine Formschlusseinrichtung 206 mit einem Formschlusselement 216 an den ersten Messerkopfteil 201 und einem korrespondierenden Formschlusselement 226 an dem zweiten Messerkopfteil 202. Durch die Formschlusseinrichtung 206 werden die Messerkopfteile 201, 202 in der Gebrauchsstellung zusätzlich zu der Schraubverbindung des Sicherungselements 213 formschlüssig gesichert. Zugleich wird dadurch auch die Frisierklinge 4 stramm eingespannt.

Durch das Überführen des Arretiermechanismus 203 in die Gebrauchsstellung wird das zweite Messerkopfteil 202 wie zuvor beschrieben an das erste Messerkopfteil 201 herangezogen. Dabei werden auch die Formschlusselemente 216, 226 aneinander gezogen, sodass sich verkeilen. So wird ein besonders fester und spielfreier Sitz der Messerkopfteile 201, 202. Zugleich wird die Frisierklinge 4 besonders fest bzw. stramm eingespannt, sodass eine besonders gute Schnittleistung erreicht wird. Die Formschlusselemente 216, 226 sind hier einstückig mit dem jeweiligen Messerkopfteil 101, 202 ausgebildet.

Um den Formschluss aufzuheben, muss das zweite Messerkopfteil 202 in Längsrichtung und in eine vom Griff 10 abgewandte Richtung vom ersten Messerkopfteil 201 abgenommen werden. Entgegen dieser Löserichtung und auch quer zu dieser Löserichtung erfolgt hier der Formschluss durch die Formschlusselemente 216, 226. Die Formschlusselemente 216, 206 und 20 sind hier keilförmig ausgebildet, sodass das eine Formschlusselement 216 unter das andere Formschlusselement 226 und umgekehrt greifen kann.

Die Formschlusselemente 216, 226 bilden hier auch jeweils eine Justiereinheit 26 der Justiereinrichtung 6. Dazu sind die Formschlusselemente 216, 226 hier so ausgebildet und angeordnet, dass sie sich in der Gebrauchsstellung durch die Ausnehmung 16 in der Frisierklinge 4 erstrecken.

Die Formschlusselemente 216, 226 bzw. die Justiereinheit 26 sind hier einstückig mit dem jeweiligen Messerkopfteil 201, 202 ausgeführt. Es ist aber auch eine Ausgestaltung bevorzugt, bei welcher die Formschlusselemente 216, 226 bzw. die Justiereinheit 26 separat zu dem jeweiligen Messerkopfteil 201, 202 ausgeführt und mit dem jeweiligen Messerkopfteil 201, 202 lösbar oder dauerhaft fest verbunden sind. Beispielsweise ist eine Schraubverbindung vorgesehen.

In der Figur 6 ist das erste Messerkopfteil 201 des Frisiermessers 1 gezeigt, wie es im Wesentlichen dem in der Figur 3 gezeigten Messerkopfteil 201 entspricht. Zusätzlich ist hier eine Vorspanneinrichtung 205 mit einer Feder 215 aus einem Federstahl vorgesehen. Die Feder 215 wird durch das Überführen des Arretiermechanismus 203 in die Gebrauchsstellung vorgespannt. Wird der Arretiermechanismus 203 dann gelöst und in die Lösestellung gebracht, drückt die Feder 215 das zweite Messerkopfteil 202 von dem ersten Messerkopfteil 201 ab. Dadurch erhält der Benutzer ein haptisches Signal, dass die Lösestellung erreicht ist und das zweite Messerkopfteil 202 nun einfach vom ersten Messerkopfteil 201 abgenommen werden kann.

In der Figur 1 ist in dem gestrichelt umrandeten Bereich die Frisierklinge 4 in einer Draufsicht näher dargestellt. Die Frisierklinge 4 ist hier mit zwei gegenüberliegenden Schneidkanten 14 ausgestattet. Die Frisierklinge 4 ist hier rechteckig mit abgerundeten Ecken ausgebildet.

In der Seitenfläche der Frisierklinge 4 ist die Ausnehmung 16 eingebracht, welche hier als rechteckiges Langloch ausgebildet ist. Das Langloch weist hier rechtwinkelige bzw. nicht abgerundete Ecken auf. Die Länge 46 der Ausnehmung 16 entspricht dabei dem Abstand der beiden äußeren Justiereinheiten 26 der Justiereinrichtung 6 des Messerkopfes 2. Die Breite 56 der Ausnehmung 16 entspricht hier der Breite der einzelnen Justiereinheiten 26.

Die Frisierklinge 4 weist hier eine Breite 24 auf, welche zu der Länge 34 in einem Verhältnis von 1:2,29 steht. Beispielsweise beträgt die Breite 24 19 mm. Beispielsweise beträgt die Länge 34 43,5 mm. Die Stärke der Frisierklinge 4 beträgt beispielsweise 0,1 mm. Beispielsweise beträgt die Breite 56 der Ausnehmung 16 5 mm und die Länge 46 37,2 mm.

Eine solche Dimensionierung der Frisierklinge 4 eignet sich besonders gut für das zuvor beschriebene Frisiermesser 1, da sich somit besonders vorteilhafte Winkel für die Anlegeflächen 15 ergeben, ohne dass der Messerkopf 2 zu sperrig wird.

In den Figuren 7 und 8 ist das Frisiermesser 1 mit einem Griff 10 gezeigt, welcher in Bezug auf seine Längsachse segmentiert ausgebildet ist. Der Griff 10 nach Figur 7 weist drei axiale Segmente 301-303 auf. Der Griff 10 nach Figur 8 weist vier axiale Segmente 301-304 auf. Die Segmente 301-304 eines Griffs 10 sind hier aus unterschiedlichen Werkstoffen, z. B. Edelstahl, Holz und/oder Kunststoff und/oder unterscheiden sich in ihren Oberflächeneigenschaften und z. B. in der Farbe. Insbesondere ist hier wenigstens eines der Segmente 301-304 drehfest mit dem Sicherungselement 213 und vorzugsweise dem Gewindeabschnitt 223 verbunden.

Die hier gezeigten Griffe 10 gehören insbesondere zu einem System, welches eine Mehrzahl von gegeneinander austauschbaren Segmenten 301-304 umfasst. Beispielsweise kann ein zweites Segment 302 aus Edelstahl gegen ein anderes zweites Segment 302 des Systems aus z. B. Holz oder Kunststoff ausgetauscht werden. Durch den Austausch der Segmente 301-304 kann auch eine Veränderung der Anzahl der Segmente 301-304 erfolgen. Zum Beispiel kann das dritte Segment 303 des Griffs 10 nach Figur 7 durch zwei kürzere Segmente 303, 304 erfolgen, wie sie in Figur 8 gezeigt sind. Insgesamt bleibt die Länge des Griffs 10 hier unverändert.

Beispielsweise betragen in der Figur 7 die Länge des ersten Segments 301 39 mm, die Länge des zweiten Segments 302 107,2 mm und die Länge des dritten Segments 303 29 mm. Beispielsweise weisen in der Figur 8 das erste und zweite Segment 301, 302 die gleiche Länge auf. Das dritte Segment 303 weist hier beispielsweise eine Länge von 23,5 mm auf. Das vierte Segment 304 weist hier beispielsweise eine Länge von 5,5 mm auf.

Ein besonderer Vorteil der hier vorgestellten Arretiereinrichtung ist, dass die Messerkopfteile 201, 202 in der Gebrauchsstellung besonders eng aneinander gezogen werden. Dadurch können ein gewünschtes Spaltmaß eingehalten und ungleiche Abstände oder gar ein Spiel der Messerkopfteile 201, 202 wirkungsvoll vermieden werden. In der Figur 2 ist eine Trennlinie 207 zwischen den Messerkopfteilen 201, 202 gezeigt, an welcher ein besonders geringer Bauteilabstand vorliegt. Durch das stramme Anziehen zweiten Messerkopfteils 202 an das erste Messerkopfteil 201 ist an der Trennlinie 207 kein bzw. nahezu kein Spalt vorhanden. An der Trennlinie 207 weist das zweite Messerkopfteil 202 hier eine konvexe Kontur und das erste Messerkopfteil 201 eine konkave Kontur auf. Auch dadurch wird ein besonders geringes Spaltmaß erzielt.

**Bezugszeichenliste:**

| | | | |
|---|---|---|---|
| 1 | Frisiermesser | 200 | Arretiereinrichtung |
| 2 | Messerkopf | 201 | Messerkopfteil |
| 3 | Arbeitsabschnitt | 202 | Messerkopfteil |
| 4 | Frisierklinge | 203 | Arretiermechanismus |
| 5 | Führungseinrichtung | 204 | Bedienelement |
| 6 | Justiereinrichtung | 205 | Vorspanneinrichtung |
| 9 | Ausgleichsgewicht | 206 | Formschlusseinrichtung |
| 10 | Griff | 207 | Trennlinie |
| 11 | Griffaufnahme | 211 | Durchgangsöffnung |
| 12 | Längsseite | 212 | Durchgangsöffnung |
| 14 | Schneidkante | 213 | Sicherungselement |
| 15 | Anlegefläche | 215 | Feder |
| 16 | Ausnehmung | 216 | Formschlusselement |
| 20 | Balancepunkt | 221 | Gewindebereich |
| 22 | Seitenfläche | 222 | Gewindebereich |
| 24 | Breite | 223 | Gewindeabschnitt |
| 26 | Justiereinheit | 226 | Formschlusselement |
| 32 | Seitenfläche | 233 | Koppelabschnitt |
| 34 | Länge | 243 | Koppelabschnitt |
| 36 | Aufnahmemulde | 301 | Segment |
| 46 | Länge | 302 | Segment |
| 52 | Erhöhung | 303 | Segment |
| 56 | Breite | 304 | Segment |
| 120 | Fluchtlinie | | |

## Patentansprüche

1. Frisiermesser (1) zum Frisieren von Kopfhaaren, mit wenigstens einem Messerkopf (2) und mit wenigstens einem seitlich an dem Messerkopf (2) angeordneten Griff (10), wobei an wenigstens einer Längsseite (12) des Messerkopfes (2) wenigstens ein Arbeitsabschnitt (3) angeordnet ist, welcher gegenüber einer Fluchtlinie (120) der Längsseite (12) zurückversetzt ist und wobei in dem Messerkopf (2) wenigstens eine Frisierklinge (4) mit wenigstens einer Schneidkante (14) aufnehmbar und derart anordenbar ist, dass deren Schneidkante (14) im Arbeitsabschnitt (3) wenigstens teilweise freiliegt und über die Fluchtlinie (120) nicht hinausragt, wobei der Messerkopf (2) wenigstens zwei mittels wenigstens einer Arretiereinrichtung (200) lösbar aneinander koppelbare Messerkopfteile (201, 202) aufweist, nämlich ein erstes Messerkopfteil (201) und ein zweites Messerkopfteil (202), wobei die Arretiereinrichtung (200) wenigstens einen über wenigstens ein Bedienelement (204) betätigbaren Arretiermechanismus (203) aufweist und wobei das Bedienelement (204) durch wenigstens einen Teil des Griffs (10) bereitgestellt wird und wobei durch eine Betätigung des Bedienelements (204) der Arretiermechanismus (203) wenigstens von einer Gebrauchsstellung in eine Lösestellung überführbar ist, um die aneinander gekoppelten Messerkopfteile (201, 202) voneinander lösen zu können, **dadurch gekennzeichnet, dass** der Arretiermechanismus (203) wenigstens ein Sicherungselement (213) umfasst, welches zum Einnehmen der Gebrauchsstellung mittels des Bedienelements (204) an dem zweiten Messerkopfteil (202) festlegbar ist und welches sich in der Gebrauchsstellung wenigstens von dem ersten Messerkopfteil (201) wenigstens teilweise in das zweite Messerkopfteil (202) erstreckt, wobei das erste Messerkopfteil (201) wenigstens eine Durchgangsöffnung (211) aufweist, durch welche sich das Sicherungselement (213) derart erstreckt, dass ein Ende des Sicherungselements (213) mit dem Griff (10) verbunden ist und das andere Ende des Sicherungselements (213) mit den zweiten Messerkopfteil (202) verbindbar ist.

2. Frisiermesser (1) nach dem vorhergehenden Anspruch, wobei durch eine Betätigung des Bedienelements (204) der Arretiermechanismus (203) von der Lösestellung in die Gebrauchsstellung überführbar ist, um die Messerkopfteile (201, 202) aneinander zu koppeln.

3. Frisiermesser (1) nach einem der vorhergehenden Ansprüche, wobei der Arretiermechanismus (203) mittels einer Drehbewegung des Bedienelements (204) betätigbar ist.

4. Frisiermesser (1) nach einem der vorhergehenden Ansprüche, wobei das Bedienelement (204) durch wenigstens einen länglichen Teilabschnitt des Griffs (10) bereitgestellt wird.

5. Frisiermesser (1) nach einem der vorhergehenden Ansprüche, wobei der Arretiermechanismus (203) dazu geeignet und ausgebildet ist, das zweite Messerkopfteil (202) kraftschlüssig und/oder formschlüssig an dem ersten Messerkopfteil (201) zu sichern.

6. Frisiermesser (1) nach einem der vorhergehenden Ansprüche, wobei der Arretiermechanismus (203) dazu geeignet und ausgebildet ist, das zweite Messerkopfteil (202) in einer Linearbewegung und/oder ebenenparallel zum ersten Messerkopfteil (201) in die Gebrauchsstellung zu bewegen.

7. Frisiermesser (1) nach einem der vorhergehenden Ansprüche, wobei durch ein betriebsgemäßes Befestigen des Griffs (10) an dem ersten Messerkopfteil (201) zugleich auch das zweite Messerkopfteil (202) an dem ersten Messerkopfteil (201) mittels des Arretiermechanismus (203) festlegbar ist.

8. Frisiermesser (1) nach einem der vorhergehenden Ansprüche, wobei zum Einnehmen der Lösestellung das Sicherungselement (213) mittels des Bedienelements (204) von dem zweiten Messerkopfteil (202) lösbar ist.

9. Frisiermesser (1) nach einem der vorhergehenden Ansprüche, wobei das Sicherungselement (213) wenigstens einen Gewindeabschnitt (223) umfasst, welcher mittels des Bedienelements (204) wenigstens in das zweite Messerkopfteil (202) einschraubbar ist.

10. Frisiermesser (1) nach einem der vorhergehenden Ansprüche, wobei das Sicherungselement (213) drehfest mit dem Bedienelement (204) verbunden ist.

11. Frisiermesser (1) nach einem der vorhergehenden Ansprüche, wobei auch der Griff (10) mittels des Sicherungselements (213) an dem ersten und/oder zweiten Messerkopfteil (201) lösbar befestigbar ist.

12. Frisiermesser (1) nach einem der vorhergehenden Ansprüche, wobei die Durchgangsöffnung (211) gewindelos und/oder mit einem Übermaß in Bezug zum anderen Ende des Sicherungselements ausgebildet ist, sodass das andere Ende des Sicherungselements durch die Durchgangsöffnung (211) ohne eine Schraubbewegung hindurchsteckbar ist.

13. Frisiermesser (1) nach einem der vorhergehenden Ansprüche, wobei das Sicherungselement (213) wenigstens abschnittsweise koaxial im Griff (10) angeordnet ist.

14. Frisiermesser (1) nach einem der vorhergehenden Ansprüche, wobei das zweite Messerkopfteil (202) mittels des Arretiermechanismus (203) gegen das erste Messerkopfteil (201) spannbar ist.

15. Frisiermesser (1) nach einem der vorhergehenden Ansprüche, wobei die Arretiereinrichtung (200) wenigstens eine Vorspanneinrichtung (205) umfasst, welche dazu geeignet und ausgebildet ist, das zweite Messerkopfteil (202) mittels Federkraft von dem ersten Messerkopfteil (201) wegzudrücken.

## Claims

1. Haircutter (1) for trimming and styling hair of the head, comprising at least one blade head (2) and at least one grip (10) laterally disposed on the blade head (2), wherein at least one longitudinal face (12) of the blade head (2) comprises at least one working section (3) disposed thereat which is recessed from an alignment line (120) of the longitudinal face (12), and wherein at least one haircutting blade (4) comprising at least one cutting edge (14) can be accommodated in the blade head (2) and disposed so that its cutting edge (14) is at least partially exposed in the working section (3), not protruding beyond the alignment line (120), wherein the blade head (2) comprises at least two blade head sections (201, 202) provided to be removably coupled to one another by means of at least one blocking device (200), that is, a first blade head section (201) and a second blade head section (202),
wherein the blocking device (200) comprises at least one locking mechanism (203) provided for operation by means of at least one operating member (204), and wherein the operating member (204) is provided by at least part of the grip (10), and wherein actuating the operating member (204) causes the locking mechanism (203) to shift at least from an operating position to an off position, to allow releasing the coupled blade head sections (201, 202) from one another,
**characterized in**
**that** the locking mechanism (203) comprises at least one safety member (213), which can be locked by means of the operating member (204) to the second blade head section (202) so as to assume the operating position, and which, in the operating position, extends at least partially at least from the first blade head section (201) to the second blade head section (202), wherein the first blade head section (201) comprises at least one through hole (211) through which the safety member (213) extends, so that one end of the safety member (213) is connected with the grip (10), and the other of the ends of the safety member (213) can be connected with the second blade head section (202) .

2. The haircutter (1) according to the preceding claim, wherein actuating the operating member (204) causes the locking mechanism (203) to shift from the off position to the operating position, so as to couple the blade head sections (201, 202) to one another.

3. The haircutter (1) according to any of the preceding claims, wherein the locking mechanism (203) can be operated by means of a rotary motion of the operating member (204).

4. The haircutter (1) according to any of the preceding claims, wherein the operating member (204) is provided by at least one elongated part section of the grip (10).

5. The haircutter (1) according to any of the preceding claims, wherein the locking mechanism (203) is suitable and configured to secure the second blade head section (202) in a force fit and/or form fit to the first blade head section (201).

6. The haircutter (1) according to any of the preceding claims, wherein the locking mechanism (203) is suitable and configured to move the second blade head section (202) to the operating position in a linear movement and/or parallel to the plane of the first blade head section (201).

7. The haircutter (1) according to any of the preceding claims, wherein operational attachment of the grip (10) to the first blade head section (201) causes the locking mechanism (203) to simultaneously fix the second blade head section (202) to the first blade head section (201).

8. The haircutter (1) according to any of the preceding claims, wherein for assuming the off position, the safety member (213) can be released from the second blade head section (202) by means of the operating member (204).

9. The haircutter (1) according to any of the preceding claims, wherein the safety member (213) comprises at least one threaded portion (223), which can be screwed at least into the second blade head section (202) by means of the operating member (204).

10. The haircutter (1) according to any of the preceding claims, wherein the safety member (213) is non-rotatably connected with the operating member (204).

11. The haircutter (1) according to any of the preceding claims, wherein the grip (10) can likewise be removably attached to the first and/or second blade head section (201) by means of the safety member (213).

12. The haircutter (1) according to any of the preceding claims, wherein the through hole (211) is configured unthreaded and/or showing oversize in relation to the other end of the safety member, so that the other end of the safety member can be passed through the through hole (211) without any screwing motion.

13. The haircutter (1) according to any of the preceding claims, wherein the safety member (213) is coaxially disposed in the grip (10) at least in sections.

14. The haircutter (1) according to any of the preceding claims, wherein the second blade head section (202) can be clamped relative to the first blade head section (201) by means of the locking mechanism (203).

15. The haircutter (1) according to any of the preceding claims, wherein the blocking device (200) comprises at least one biasing device (205), which is suitable and configured to urge the second blade head section (202) away from the first blade head section (201) by means of spring force.

## Revendications

1. Rasoir de coiffure (1) pour coiffer les cheveux, doté d'au moins une tête de rasoir (2) et d'au moins un manche (10) disposé latéralement sur la tête de rasoir (2), au moins une section de travail (3) étant disposée sur au moins un côté longitudinal (12) de la tête de rasoir (2), laquelle section de travail est en retrait par rapport à une ligne d'alignement (120) dudit côté longitudinal (12) et au moins une lame de rasoir (4) dotée d'au moins une arête de coupe (14) pouvant être logée dans la tête de rasoir (2) et disposée de telle manière que son arête de coupe (14) est au moins partiellement dégagée dans la section de travail (3) et ne dépasse pas de la ligne d'alignement (120), ladite tête de rasoir (2) présentant au moins deux parties de tête de rasoir (201, 202) pouvant être couplées l'une à l'autre de manière amovible au moyen d'au moins un dispositif de verrouillage (200), à savoir une première partie de tête de rasoir (201) et une deuxième partie de tête de rasoir (202),
ledit dispositif de verrouillage (200) présentant au moins un mécanisme de verrouillage (203) pouvant être actionné par l'intermédiaire d'un élément de commande (204), et ledit élément de commande (204) étant mis à disposition par au moins une partie du manche (10), et ledit mécanisme de verrouillage (203) pouvant être transféré par un actionnement de l'élément de commande (204) au moins d'une position d'utilisation dans une position de déverrouillage pour pouvoir détacher l'une de l'autre les parties de tête de rasoir (201, 202) couplées l'une à l'autre, **caractérisé en ce que** le mécanisme de verrouillage (203) comprend au moins un élément de sécurité (213) qui peut être fixé sur la deuxième partie de la tête de rasoir (202) au moyen de l'élément de commande (204) pour prendre la position d'utilisation et qui, dans la position d'utilisation, s'étend au moins de la première partie de la tête de rasoir (201) à au moins partiellement la deuxième partie de la tête de rasoir (202), ladite première partie de la tête de rasoir (201) présentant au moins un orifice traversant (211) au travers duquel s'étend l'élément de sécurité (213) de telle sorte qu'une extrémité dudit élément de sécurité (213) est reliée au manche (10) et que l'autre extrémité dudit élément de sécurité (213) peut être reliée à la deuxième partie de la tête de rasoir (202) .

2. Rasoir de coiffure (1) selon la revendication précédente, le mécanisme de verrouillage (203) pouvant être transféré, par l'intermédiaire d'un actionnement de l'élément de commande (204), de la position de déverrouillage dans la position d'utilisation pour coupler l'une à l'autre les parties de la tête de rasoir (201, 202).

3. Rasoir de coiffure (1) selon l'une quelconque des revendications précédentes, le mécanisme de verrouillage (203) pouvant être actionné au moyen d'un mouvement de rotation de l'élément de commande (204).

4. Rasoir de coiffure (1) selon l'une quelconque des revendications précédentes, l'élément de commande (204) étant mis à disposition par au moins une sous-section longitudinale du manche (10).

5. Rasoir de coiffure (1) selon l'une quelconque des revendications précédentes, le mécanisme de verrouillage (203) étant susceptible de et conçu pour solidariser la deuxième partie de la tête de rasoir (202) à la première partie de la tête de rasoir (201) par adhérence et/ou par complémentarité de forme.

6. Rasoir de coiffure (1) selon l'une quelconque des revendications précédentes, le mécanisme de verrouillage (203) étant susceptible de et conçu pour mettre la deuxième partie de la tête de rasoir (202) dans la position d'utilisation selon un mouvement linéaire et/ou parallèle au plan de la première partie de la tête de rasoir (201).

7. Rasoir de coiffure (1) selon l'une quelconque des revendications précédentes, dans lequel, en fixant de manière opérationnelle le manche (10) à la première partie de la tête de rasoir (201), la deuxième partie de la tête de rasoir (202) peut également être fixée à la première partie de la tête de rasoir (201) au moyen du mécanisme de verrouillage (203).

8. Rasoir de coiffure (1) selon l'une quelconque des revendications précédentes, l'élément de sécurité (213) pouvant, pour prendre la position de déverrouillage, être détaché de la deuxième partie de la tête de rasoir (202) au moyen de l'élément de commande (204).

9. Rasoir de coiffure (1) selon l'une quelconque des revendications précédentes, l'élément de sécurité (213) comprenant au moins une section de filetage (223) qui peut être vissée au moins dans la deuxième partie de la tête de rasoir (202) au moyen de l'élément de commande (204).

10. Rasoir de coiffure (1) selon l'une quelconque des revendications précédentes, l'élément de sécurité (213) étant relié de manière rigide en rotation à l'élément de commande (204).

11. Rasoir de coiffure (1) selon l'une quelconque des revendications précédentes, le manche (10) aussi pouvant être fixé de manière amovible à la première et/ou à la deuxième partie de la tête de rasoir (201) au moyen de l'élément de sécurité (213).

12. Rasoir de coiffure (1) selon l'une quelconque des revendications précédentes, l'orifice traversant (211) étant conçu non fileté et/ou surdimensionné par rapport à l'autre extrémité de l'élément de sécurité, de sorte que l'autre extrémité de l'élément de sécurité peut être insérée à travers l'orifice traversant (211) sans mouvement de vissage.

13. Rasoir de coiffure (1) selon l'une quelconque des revendications précédentes, l'élément de sécurité (213) étant disposé au moins partiellement de manière coaxiale dans le manche (10).

14. Rasoir de coiffure (1) selon l'une quelconque des revendications précédentes, la deuxième partie de la tête de rasoir (202) pouvant être serrée contre la première partie de la tête de rasoir (201) au moyen du mécanisme de verrouillage (203).

15. Rasoir de coiffure (1) selon l'une quelconque des revendications précédentes, le mécanisme de verrouillage (200) comprenant au moins un dispositif de pré-sollicitation (205) susceptible de et conçu pour pousser la deuxième partie de la tête de rasoir (202) à l'écart de la première partie de la tête de rasoir (201) au moyen d'une force élastique.
